# EUROPÄISCHE PATENTANMELDUNG

(11) **EP 0 205 143 A2**
(43) Veröffentlichungstag der Anmeldung: **17.12.1986**
(21) Anmeldenummer: 86107865.7
(22) Anmeldetag: 09.06.1986
(51) Int. Cl.: B42C 11/02

(54) **Vorrichtung zum kontinuierlichen Herstellen einer Zeitschrift, die einen Aussenumschlag aus staerkerem Papier aufweist**

(30) Priorität: 14.06.1985 IT 2115885
(71) Anmelder: OFFICINE MECCANICHE GIOVANNI CERUTTI S.p.A., I-15033 Casale Monferrato Alessandria (IT)
(72) Erfinder: Pane, Mario, I-13039 Trino Vercellese (IT)
(74) Vertreter: Mayer, Hans Benno, Dipl.-Ing.

(57) **Zusammenfassung**

Vorrichtung zum kontinuierlichen Herstellen einer Zeitschrift, die mindestens einen Aussenumschlag aus staerkerem Papier aufweist, wobei vorgesehen ist, dass eine erste Gruppe fuer die Zufuehrung der Seiten der Zeitschrift und, neben dieser ersten Gruppe liegend, eine zweite Gruppe fuer die Zufuehrung der Umschlagsseiten aus staerkerem Papier vorgesehen ist, dass ferner vorgesehen ist, dass die erste Zufuehreinheit in Uebereinstimmung mit dem Umfang des Sammelzylinders ausmuendet und, dass die zweite Zufuehreinheit zum Zufuehren der aeusseren Umschlagseiten ebenfalls in Uebereinstimmung mit dem Umfang des Sammeizylinders aber im Anschluss an den Auslauf der ersten Zufuehreinheit ausmuendet.

## Beschreibung

Die vorstehende Erfindung betrifft eine Vorrichtung, die geeignet ist, kontinuierlich eine Zeitschrift herzustellen, die Aussenumschlagseiten aufweist, die ein groesseres Papiergewicht als die inneren Seiten der Zeitschrift haben, wobei die inneren Seiten mit dem Aussenumschlag zu verbinden sind.

Es ist aus dem Stand der Technik bekannt, dass vor allem Zeitschriften gehobener Qualitaet Umschlagseiten aufweisen, die ein hoeheres Papiergewicht als die inneren Seiten der Zeitschrift selbst aufweisen.

Um diese unterschiedlichen Materialien zusammenzufuegen, war es bisher erforderlich, die Seiten der Zeitschrift aus leichterem Papier, sowie die Umschlagseite oder die Umschlagseiten aus staerkerem Papier, die in einem vorausgehenden Arbeitsgang bedruckt wurden, auf sogenannte Sammelvorrichtungen abzulegen und zusammenzustellen. Anschliessend wurde der Heftvorgang oder Naehvorgang der Zeitschrift vorgenommen, die Zeitschrift wurde auf Format geschnitten und fuer den Versand vorbereitet.

Es war bisher nicht moeglich, Zeitschriften dieser Art in einem kontinuierlichen Fertigungsverfahren am Ende der Rotationsdruckmaschine direkt fertigzustellen.

Aufgabe der vorstehenden Erfindung ist es, die Nachteile des Standes der Technik zu vermeiden und eine einfache Vorrichtung vorzuschlagen, mit der es moeglich ist, in einem kontinuierlichen Arbeitsvorgang am Ende der Rotationsdruckmaschine Zeitschriften herzustellen, deren Umschlagseiten ein groesseres Papiergewicht als die inneren Seiten der Zeitschrift aufweisen.

Diese Aufgabe wird erfindungsgemaess dadurch geloest, dass dem Sammelzylinder eine erste Zufuehrvorrichtung zugeordnet ist, die aus Einzugsrollen, Schneidzyl.indern, sowie einem Paar Zufuehrbaendern besteht, die in unmittelbarer Naehe des Sammelzylinders ausmuenden und fuer die Zufuhr der inneren Seiten der Zeitschrift vorgesehen sind, dass neben dieser ersten Vorrichtung eine zweite Zufuehrvorrichtung fuer die Umschlagseiten der Zeitschrift vorgesehen ist, bestehend aus Einzugsrollen, Schneidzyiindern, sowie einem Bandpaar zur Zufuehrung der Umschlagseiten, welches Bandpaar nach dem Auslauf der Baender fuer die Zufuehrung der inneren Seiten der Zeitschrift, in unmittelbarer Naehe des Sammenzylinders, auslaufen.

Somit werden also von der Rotationsdruckmaschine direkt die inneren Seiten der Zeitschrift an den Sammelzylinder weitergeleitet und, sobald der Sammelvorgang der einzelnen inneren Seiten der Zeitschrift beendet ist, werden ueber die zweite Zufuehrvorrichtung, die Aussensumschlaege aus schwererem Papier zugefuehrt.

Die Papierbaender, die die Umschlagseiten bilden, koennen in einfacher Weise von einem zusaetzlichen Bobinenhalter abgezogen werden, dessen Bobine die Papierbaender mit den vorgedruckten Umschlagseiten aufnimmt oder aber, die Papierbaender fuer die Umschlagseiten werden direkt von einer zusaetzlichen Rotationsdruckmaschine zugefuehrt.

Mit den gemaess der vorstehenden Erfindung vorgeschlagenen Mitteln wird es daher erstmalig ermoeglicht, in kontinuierlicher Weise eine Zeitschrift der genannten Art herzustellen, es kann auf Zusatzvorrichtungen verzichtet werden, wie z.B. Sammeleinrichtungen und aehnliche Geraete.

Der Erfindungsgegenstand wird nun genauer beschrieben und schematisch als Ausfuehrungsbeispiel in der beigefuegten Zeichnung dargestellt.

Wie der einzigen, beigefuegten Zeichnung zu entnehmen ist, besteht die erfindungsgemaesse Vorrichtung aus einer ersten Zufuehrvorrichtung, die gesamthaft mit 1 gekennzeichnet ist. Diese Vorrichtung foerdert in Richtung der Pfeile (f) uebereinanderliegende Papierstreifen 2 (am Ende der Rotationsdruckmaschine) auf einen Sammelzylinder 3 zu. Die Vorrichtung 1 besteht aus Rollenpaaren 4, 5 und 6, fuer die Zufuhr der Papierstreifen. Im Anschluss an die Zufuehrrollen ist ein Paar an sich bekannter und drehbar gelagerter Zylinder 8 vorgesehen, die Messer und Gegenmesser aufweisen, um die zugefuehrten Papierstreifen 2 auf Format zu schneiden und, um die Seiten entsprechend der gewuenschten Breite der Zeitschrift herzustellen. Nach dem Schneidvorgang laufen die Seiten 2' in eine aus zwei Baendern 9 und 10 gebildetet Bahn ein, dabei sind die Baender 9 und 10 von Antriebsrollen und Umlenkrollen, die gesamthaft mit 11 gekennzeichnet sind, aufgenommen. Die Beander 9 und 10 sind in derartigem Abstand voneinander angeordnet, dass zwischen ihren aufeinander zugerichteten Seiten ein Foerderkanal 12 gebildet wird, durch den ein sicherer Transport der Seiten 2' gewaehrteistet wird.

Der Kanal 12 laeuft in unmittelbarer Naehe des Umfangs des Sammelzylinders 3 aus, der bekannte Mittel aufweist, die geeignet sind, die Seiten 2' auf dem sich drehenden Sammelzylinder 3 festzulegen. Der Sammelzylinder 3, kann eine einzige Seitengruppe 2' aufnehmen oder aber, bei Zeitschriften mit einer sehr grossen Seitenzahl koennen die einzelnen Seitengruppen 2' auch auf dem sich drehenden Zylinder 3 gesammelt t werden, um nur nach Zusammenstellen der vollstaendigen Zeitschrift zusammengeheftet zu werden.

Neben der gesamthaft mit 1 gekennzeichneten Zufuehrvorrichtung ist eine zweite Zufuehrvorrichtung vorgesehen, die gesamthaft mit 13 gekennzeichnet ist.

Die Zufuehrvorrichtung 13 hat die Aufgabe Umschlagseite oder die Umschlagselten aus staerkerem Papier die mit 14 gekennzeichnet sind, In Richtung der Pfeile (g) zuzufuehren. Analog wie bereite vorher beschrieben, werden die Papierstreifen, die die Umschlagseiten 14 bilden, unter Zuhilfenahme von Rollenpaaren 15, 16 und 17, die als Zufuehrvorrichtung dienen, zugefoerdert und auf diese Zufuehrrollen folgt ein bekanntes Zylinderpaar 18, das mit Schneidmessern ausgeruestet ist, die die Aufgabe haben, die Umschlagseiten auf das gewuenschte Format 14' zu schneiden. Im Anschluss an die Schneidrollen 18 sind erneut Foerderbaender 14 und 20 vorgesehen, die ueber Umlenkrollen und Antriebsrollen gefuehrt und angetrieben werden. Die Umlenk- und Antriebsrollen sind gesamthaft mit 21 gekennzeichnet und derartig angeordnet, dass zwischen den 'Baendern 19, 20 ein schmaler Kanal 22 gebildet wird, der erst nach der Muendung der Baendern 9, 10 auslaueft aber stets in unmittelbarer Naehe des Umfanges des Sammelzylinders 3 angeordnet ist.

Um genau und einstellbar den Auslauf der Baender 9, 10, bzw. 19, 20 gegenueber dem Umfang des Sammelzylinders festlegen zu koennen, sind keilfoermig zulaufende Fuehrungen 23, bzw. 24 vorgesehen, die genau die Lage des Bandauslaufes gegenueber dem Umfang des sich drehenden Sammelzylinders 3 festlegen, In vorteilhafter Weise, sind die Baender 20 derartig verlaengert, um an der Unterseite ungefaehr die Haelfte des Umfanges des Sammelzylinders 3 zu umfassen.

Dem Sammelzylinder 3 ist ferner ein mit 25 gekennzeichneter Heftzylinder zugeordnet, der an sich bekannt ist und zusammen mit dem Sammelzylinder 3 und einem Zylinder 26 zusammenarbeitet, der die Vorrichtungen zum Zusammenheften der Zeitschriften traegt.

Die Arbeitsweise der erfindungsgemaessen Vorrichtung ist folgende: Die inneren Seiten 2 der Zeitschrift werden nach dem Formatschnitt als Teilseiten 2' der Zeitschrift an den sich drehenden Sammelzylinder 3 weitergeleitet, der eine Anzahl von einer oder mehreren uebereinandergeordneten Seitengruppen 2' aufnimmt. Die Papierbahnen 14, die die Umschlagseiten der Zeitschrift bilden, werden gesteuert in Form von Zuschnitten 14' zugefuehrt. Es ist naheliegend, dass die Bahnen 2 bzw. die Zuschnitte 2' und die Bahnen 14 bzw. die Zuschnitte 14' der Umschlagseite gesteuert der Sammelrollen, entsprechend der Seitenzahl und dem Aufbau der Zeitschrift zugefuehrt werden muessen. Mit anderen Worten, wenn die Zufuehrgeschwindigkeit der Papierbahnen 2 am Eingang der Zufuehrvorrichtung 1 einen Wert X einnimmt, so ist im Falle einer Fertigung, die kein wiederholtes Sammeln mehrer Zuschnittgruppen erfordert, die Zufuehrgeschwindigkeit V' der Papierbahn 14 fuer die Herstellung der Umschlagseiten gleich, d.h.

Im Falle einer Fertigung, die z.B. zwei angesammelte innere Seitengruppen erfordert, ist diese Geschwindigkeit

Werden hingengen drei Seitengruppen uebereinander gelagert, so ist die Geschwindigketi

Diese Arbeitsweise ist unbedingt erforderlich, da stets sichergestellt sein muss, dass die Umschlagseite oder die Umschlagseiten 14 den Sammelzylinder 3 genau in dem Moment erreichen, in dem alle Seitengruppen 2' der Zeitschrift auf dem Sammelzylinder 3 angeordnet sind, und fuer den darauffolgenden Heftvorgang bereitgestellt sind.

Die Zufuehrgeschwindigkeit der Umschlagseite ist derartig gewaehlt, dass es moeglich ist, einen vollkommenen Gleichlauf zwischen Auflegen der Umschlagseite 14' auf die Seiten 2' auf dem Zylinder 3 vorzunehmen.

Sind alle Seiten 2' der Zeitschrift, sowie alle Umschlagseiten 14' auf dem mit 3 gekennzeichneten Sammelzylinder vorhanden, erfolgt ein Betaetigen des Heftapparates 25, um mit Einbringen der Metallklammern die Zeitschrift fertigzustellen und diese an den Zylinder 26 zu uebergeben, der mit entsprechenden bekannten Greifern ausgeruestet ist, um mit Hilfe dieser die fertiggestellte Zeitschrift auf ein Band fuer den Abtransport abzulegen, um die Verpackung und Vorbereitung der Zeitschrift fuer den Versand vorzunehmen.

## Patentansprüche

1. Vorrichtung zum kontinuierlichen Herstellen von Zeitschriften, die mit wenigstens einer Umschlagseite aus staerkerem Papier versehen ist, dadurch gekennzeichnet, dass dem Sammelzylinder (3) eine erste Zufuehrvorrichtung (1) zugeordnet ist, die aus Einzugsrollen (4, 5, 6), Schneidwalzen (8), sowie einem Foerderbandpaar (9, 10) besteht, das in unmittelbarer Naehe des Sammelzylinders (3) zum Zufuehren der die Zeitschrift bildenden inneren Seiten (2, 2') muendet und, dass neben dieser ersten Vorrichtung (1) eine zweite Vorrichtung 13) zum Zufuehren der Umschlagseite (14, 14') oder der Umschlagseiten vorgesehen ist, und diese Vorrichtung (13) aus Zufuehrrollen (17, 16, 15), Schneidzylindern (18), sowie einem Paar von Zufuehrbaendern (19, 20) besteht, die nach den Baendern (9, 10) fuer die Zufuehrung der inneren Seiten (2, 2') der Zeitschrift aber in unmittelbarer Naehe des Sammelzylinders (3) ausmuenden.

2. Vorrichtung, nach Patentanspruch 1, dadurch gekennzeichnet, dass der Zufuehrvorrichtung (13) fuer die Umschlagseiten (14, 14') aus staerkerem Papier ein zusaetzlicher Bobinentraeger zugeordnet ist. -

3. Vorrichtung, nach Patentanspruch 1, dadurch gekennzeichnet, dass die Umschlagseiten (14, 14') aus staerkerem Papier direkt von einer zusaetzlichen Rotationsdruckmaschine zugefuehrt werden.

4. Vorrichtung, nach Patentanspruch 1, dadurch gekennzeichnet, dass die Zufuehreinrichtung (1) fuer die inneren Seiten (2, 2') der Zeitschrift aus einer Anzahl von Rollenpaaren (4, 5, 6) als Zufuehrrollen besteht, und ferner drehbar angeordnete Zylinder (8) mit Schneiden und Gegenschneiden, sowie Baender (9, 10), zur Bildung eines Zufuehrkanales aufweist.

5. Vorrichtung, nach Patentanspruch 1, dadurch gekennzeichnet, dass die zweite Zufuehrgruppe (13) fuer die Zufuehrung der aus staerkerem Papier gebildeten Umschlagseiten (14, 14') aus Rollenpaaren (15, 16, 17) besteht, denen Rollenpaare (18) mit Schneiden und Gegenschneiden folgen, und im Anschluss ein Bandpaar (19, 20) vorgesehen ist, das einen schmalen Kanal (22) fuer die Zufuehrung der Umschlagseiten bildet.

6. Vorrichtung, nach Patentanspruch 1, dadurch gekennzeichnet, dass zur genauen Festlegung des Muendungsauslaufes der Baender (9, 10), sowie der Baender (19, 20) in Bezug auf den Umfang des Sammelzylinders (3), in der Naehe der Auslaeufe keilartig ausgebildete Fuehrungen (23 bzw. 24) vorgesehen sind.
